# EUROPÄISCHE PATENTANMELDUNG

(11) **EP 3 050 812 A1**
(43) Veröffentlichungstag der Anmeldung: **03.08.2016**
(21) Anmeldenummer: 15153476.5
(22) Anmeldetag: 02.02.2015
(51) Int. Cl.: B65B 43/18, B31B 1/78, B65B 43/32

(54) **Vorrichtung zum Aufrichten und Positionieren von Schachteln**

(71) Anmelder: ECONO-PAK Gesellschaft für wirtschaftliche Verpackungstechnik mbH, 55237 Flonheim (DE)
(72) Erfinder: Renett, Hans-Jörg, 67294 Oberwiesen (DE); Weilbächer, Günther, 65239 Hochheim (DE)
(74) Vertreter: Quermann, Helmut

(57) **Zusammenfassung**

Die Erfindung bezieht sich auf eine Vorrichtung (2) zum Aufrichten von gefalteten Schachteln (3) und zum Positionieren aufgerichteter Schachtel (3) in einem Transportsystem (1).

Eine solche Vorrichtung ist erfindungsgemäß gekennzeichnet durch eine ortsfeste, erste Transporteinrichtung (5) und eine in einer Laufrichtung (4) der aufgerichteten Schachteln (3) oszillierend verfahrbare zweite Transporteinrichtung (6), wobei die jeweilige Transporteinrichtung (5, 6) ein umlaufendes Fördermittel (7, 13) aufweist und die jeweilige Schachtel (3) nach deren Übergabe in den Bereich der Transporteinrichtung (5, 6) mittels Mitnehmern (9, 15) der beiden Fördermittel (7, 13) aufgerichtet wird und in dieser aufgerichteten Position mittels dieser Mitnehmer (9, 15) in Position gehalten wird, wobei die oszillierende Bewegung der zweiten Transporteinrichtung (6) mit der ersten Transporteinrichtung (5) synchronisiert ist, derart, dass die mit der jeweiligen Schachtel (3) zusammenwirkenden Mitnehmer (9, 15) beim Aufrichten einer Relativbewegung in Laufrichtung (4) der aufgerichteten Schachtel (3) ausführen.

Diese Vorrichtung ist bei geringem baulichen Aufwand kompakt gestaltet und gestattet ein Aufrichten auch von Schachteln mit kleinem Schachtelmaß.

## Beschreibung

Die Erfindung betrifft eine Vorrichtung zum Aufrichten von gefalteten Schachteln und zum Positionieren aufgerichteter Schachteln in einem Transportsystem.

Es ist aus der Praxis ein Transportsystem bekannt, das eine Vorrichtung zum Aufrichten gefalteter Schachteln aufweist. Hierbei werden die aufgerichteten Schachteln, seitlich geöffnet, einer Beladeposition zugeführt. Zum Transport der Schachteln werden vier parallel laufende Ketten mit Mitnehmern verwendet. Die Ketten laufen unterhalb der Schachtel, so dass jeweils zwei Mitnehmer die Schachtel von hinten schieben und zwei weitere Mitnehmer die Schachtel auf der gegenüberliegenden Seite stützen. Von oben wird die Schachtel durch eine Leiste geführt, so dass sie nicht aus dem Transportsystem herausspringen kann. Baulich bedingt begrenzen jedoch die vier nebeneinander liegenden Ketten das kleinstmögliche Schachtelmaß in der Breite. Abgesehen hiervon ist diese Vorrichtung baulich recht aufwendig gestaltet.

Aufgabe der vorliegenden Erfindung ist es, eine Vorrichtung der eingangs genannten Art so weiter zu bilden, dass diese, bei geringem baulichen Aufwand, kompakt gestaltet ist und ein Aufrichten und Positionieren auch von Schachteln mit kleinem Schachtelmaß gestattet.

Gelöst wird die Aufgabe durch eine Vorrichtung, die gemäß den Merkmalen des Patentanspruchs 1 ausgebildet ist. Vorteilhafte Weiterbildungen der erfindungsgemäßen Vorrichtung sind Gegenstand der Unteransprüche.

Die erfindungsgemäße Vorrichtung dient dem Aufrichten von gefalteten Schachteln und zum Positionieren aufgerichteter Schachteln im Transportsystem. Die Vorrichtung weist eine ortsfeste, erste Transporteinrichtung und eine in einer Laufrichtung der aufgerichteten Schachteln oszillierend verfahrbare, zweite Transporteinrichtung auf. Die jeweilige Transporteinrichtung weist ein umlaufendes Fördermittel auf. Die jeweilige Schachtel wird nach deren Übergabe in den Bereich der Transporteinrichtungen mittels Mitnehmern der beiden Fördermittel aufgerichtet und in dieser aufgerichteten Position mittels dieser Mitnehmer in Position gehalten. Die oszillierende Bewegung der zweiten Transporteinrichtung ist mit der ersten Transporteinrichtung synchronisiert, derart, dass die mit der jeweiligen Schachtel zusammenwirkenden Mitnehmer beim Aufrichten eine Relativbewegung in Laufrichtung der aufgerichteten Schachtel ausführen. Vorzugsweise führen die mit der jeweiligen Schachtel zusammenwirkenden Mitnehmer nach Erreichen der aufgerichteten Position keine Relativbewegung beim Fördern dieser Schachtel in Laufrichtung der aufgerichteten Schachtel aus. Ist die jeweilige Schachtel somit aufgerichtet, werden die dieser Schachtel zugeordneten Mitnehmer mit derselben Geschwindigkeit bewegt, so dass beim Fördern der Schachtel im Transportsystem, insbesondere beim Beladen der Schachtel, diese durch die auf die Schachtel einwirkenden Mitnehmer positioniert ist.

Es ist insbesondere vorgesehen, dass die beiden Fördermittel die aufgerichtete Schachtel beim Transport im Transportsystem im Bereich abgewandter Schachtelflächen flächig kontaktieren. Diese abgewandten Schachtelflächen sind insbesondere parallel zueinander angeordnet. Die Schachtel ist demnach durch die auf diese einwirkenden Mitnehmer der beiden Transporteinrichtungen und die umlaufenden Fördermittel der beiden Transporteinrichtungen definiert positioniert.

Bei der ersten Transporteinrichtung handelt es sich vorzugsweise um eine untere Transporteinrichtung und bei der zweiten Transporteinrichtung um eine obere Transporteinrichtung. Grundsätzlich kann aber durchaus die erste Transporteinrichtung die obere Transporteinrichtung sein oder aber die beiden Transporteinrichtungen seitlich angeordnet sein.

Vorteilhaft ist es, wenn die zweite Transporteinrichtung derart ansteuerbar ist, dass durch die Bewegung dieser Transporteinrichtung in der Laufrichtung der aufgerichteten Schachtel eine Lücke zwischen den beiden Transporteinrichtungen zum Ablegen der jeweiligen Schachtel in die erste Transporteinrichtung erzeugt wird. Insbesondere ist das Maß dieser Lücke derart gewählt, dass die Schachtel gerade noch zwischen den beiden Transporteinrichtungen hindurch in die erste Transporteinrichtung abgelegt werden kann.

Als besonders vorteilhaft wird es angesehen, wenn die zweite Transporteinrichtung derart ansteuerbar ist, dass die Lücke durch die oszillierende Bewegung der zweiten Transporteinrichtung entgegen der Laufrichtung der jeweiligen Schachtel wieder geschlossen wird und diese Schachtel dadurch in Position gehalten wird.

Vorzugsweise ist mindestens eine der Transporteinrichtungen derart ansteuerbar, dass bei einem neuen Schachtelformat das Schachtelmaß in Laufrichtung der aufgerichteten Schachteln über den Abstand der mit der jeweiligen Schachtel zusammenwirkenden Mitnehmer der Fördermittel angepasst wird.

Eine baulich besonders einfache und überdies platzsparende Anordnung lässt sich bei der Vorrichtung erreichen, wenn diese ein Magazin zur Aufnahme der Schachteln und einen Rotationsableger mit mindestens einen gegenläufig rotierenden Sauger, insbesondere Vakuumsauger, zum Entnehmen der Schachteln aus dem Magazin und Übergeben der Schachteln in den Bereich der Transporteinrichtungen aufweist.

Als besonders vorteilhaft wird es angesehen, wenn die jeweilige Schachtel entgegen der Laufrichtung der aufgerichteten Schachtel am Mitnehmer der ersten Transporteinrichtung aufgerichtet wird. Hierdurch kann eine Aufrichtung bei geringer Förderstrecke dieses Mitnehmers der ersten Transporteinrichtung erfolgen.

Die jeweilige Schachtel wird insbesondere entgegen der Laufrichtung der aufgerichteten Schachtel am Mitnehmer der zweiten Transporteinrichtung aufgerichtet. Diese Aufrichtung entgegen der Laufrichtung der aufgerichteten Schachtel resultiert aus der oszillierenden Bewegung der zweiten Transporteinrichtung, bei der deren umlaufendes Fördermittel zwar in Laufrichtung der aufgerichteten Schachtel verfährt, dieser Bewegung die entgegengesetzte Bewegung der Transporteinrichtung aufgrund deren Oszillieren überlagt ist.

Insbesondere ist vorgesehen, dass die jeweilige Schachtel im Bereich diametral angeordneter, parallel zueinander verlaufender Kanten der Schachtel mittels der Mitnehmer von erster und zweiter Transporteinrichtung aufgerichtet wird. In aller Regel wird die jeweilige Schachtel im Bereich einer Fläche mittels des Saugers erfasst, mit der Konsequenz, dass sich infolge des Eigengewichtes der Schachtel und der Bewegung der Schachtel diese teilweise aus der zusammengefalteten flachen Stellung auffaltet. In dieser teilweise aufgefalteten Stellung nimmt der Mitnehmer der ersten Transporteinrichtung die Schachtel mit und es verfährt der Mitnehmer der zweiten Transporteinrichtung, bei Überlagerung der oszillierenden Bewegung dieser Transporteinrichtung mit der Bewegung des Fördermittels dieser Transporteinrichtung, gegen die Schachtel, um diese aufzurichten. In dieser aufgerichteten Position wird die Schachtel mittels der Mitnehmer in Position gehalten.

Vorzugsweise sind die Mitnehmer mit dem jeweiligen Fördermittel fest verbunden. Insbesondere sind mit dem jeweiligen Fördermittel eine Vielzahl Mitnehmer verbunden, so dass mittels des Transportsystems gleichzeitig mehrere Schachteln transportiert werden können.

Vorzugsweise erstreckt sich der jeweilige Mitnehmer über die gesamte Breite des jeweiligen Fördermittels. Hierdurch ist die jeweilige Schachtel beim Aufrichten und in Position halten über eine relativ große Länge senkrecht zur Förderrichtung der Fördermittel geführt.

Üblicherweise weist die jeweilige Schachtel eine Länge auf, die größer ist als die Breite des jeweiligen Fördermittels. Die jeweilige Schachtel steht somit üblicherweise beidendig über die Fördermittel über.

Der jeweilige Mitnehmer ist insbesondere als plattenförmiges Element ausgebildet, das senkrecht zum jeweiligen Fördermittel angeordnet ist. Bezogen auf den Bereich, in dem die Schachtel beladen wird, steht der jeweilige Mitnehmer somit über das diesen aufnehmende Fördermittel über und ist auf das andere Fördermittel zugerichtet.

Das jeweilige Fördermittel kann unterschiedlich gestaltet sein. Es handelt sich insbesondere um ein Band, eine Kette bzw. Kettenanordnung, ein Gurt bzw. eine Gurtanordnung oder einen Zahnriemen bzw. eine Zahnriemenanordnung.

Weitere Merkmale der Erfindung sind in der Beschreibung der nachfolgenden Zeichnung sowie der Zeichnung selbst dargestellt, wobei bemerkt wird, dass alle Einzelmerkmale und alle Kombinationen von Einzelmerkmalen erfindungswesentlich sind.

In der Zeichnung ist die Erfindung anhand eines bevorzugten Ausführungsbeispiels dargestellt, ohne hierauf beschränkt zu sein. Es zeigt in schematischer Darstellung:
- Figur 1: das Transportsystem im Bereich der erfindungsgemäßen Vorrichtung, veranschaulicht in einer Seitenansicht,
- Figur 2: die Vorrichtung gemäß Figur 1 in einer dieser Figur entsprechenden Ansicht, veranschaulicht für den Zeitpunkt des Ablegens einer Schachtel in eine von zwei Transporteinrichtungen der Vorrichtung,
- Figur 3: die Vorrichtung gemäß der Figuren 1 und 2, in einer Ansicht gemäß diesen Figuren, veranschaulicht für drei, jeweils zwischen zwei Mitnehmern von oberer und unterer Transporteinrichtung positionierten, aufgerichteten Schachteln,
- Figur 4: für den Zustand gemäß Figur 2 eine vergrößerte Darstellung des Übernahmebereichs der Vorrichtung für die jeweilige Schachtel,
- Figur 5: die Anordnung gemäß Figur 4, verdeutlicht bei aufgerichteter Schachtel und zwischen den beiden Mitnehmern der beiden Transporteinrichtungen positionierter Schachtel,
- Figur 6: eine Ansicht der Vorrichtung gemäß Pfeil VI in Figur 2.

### Figurenbeschreibung

Veranschaulicht ist ein Transportsystem 1 mit einer Vorrichtung 2 zum Aufrichten von gefalteten Schachteln 3 und zum Positionieren aufgerichteter Schachteln 3.

Die aufgerichteten Schachteln 3 werden im Transportsystem 1 in einer Laufrichtung 4 zwischen einer ersten Transporteinrichtung 5 und einer zweiten Transporteinrichtung 6 gefördert. Die Schachteln 3 sind nach deren Verschließen insbesondere quaderförmig ausgebildet. Die aufgerichteten Schachteln 3 werden, im Bereich gegenüberliegender Stirnseiten geöffnet, mittels des Transportsystems 1 in der Laufrichtung 4 gefördert und hierbei befüllt. Während des Förderns im Transportsystem 1 werden die Schachteln 3 stirnseitig verschlossen.

Bei der Vorrichtung 2 ist die erste Transporteinrichtung 5 ortsfest und unten angeordnet, während die zweite Transporteinrichtung 6 in der Laufrichtung 4 der aufgerichteten Schachteln 3 bzw. der aufgerichteten Schachtel 3 oszillierend verfahrbar ist und zudem oben angeordnet ist. Die zweite, obere Transporteinrichtung 6 ist somit in Laufrichtung 4 und entgegengesetzt zu dieser verschiebbar, so dass sich durch hin und her Verschieben der zweiten Transporteinrichtung 6 deren oszillierende Bewegung darstellen lässt.

Die erste, untere Transporteinrichtung 5 weist ein umlaufendes Fördermittel 7, das durch zwei nebeneinander angeordnete Zahnriemen 8 gebildet ist, auf. Auf der Außenseite sind die Zahnriemen 8 glatt ausgebildet und es sind auf der Außenseite mit diesen Mitnehmer 9 verbunden. Der jeweilige Mitnehmer 9 ist als plattenförmiges Element ausgebildet, das senkrecht zum Zahnriemen 8 angeordnet ist, somit über diesen vorsteht. Zwei Riemenscheiben, von denen nur die im Bereich der Vorrichtung 2 angeordnete eine Riemenscheibe 10 gezeigt ist, werden von den Zahnriemen 8 umschlossen. Im Betrieb des Transportsystems 1 bzw. der Vorrichtung 2 rotiert die Riemenscheibe 10 gemäß Pfeil 11 entgegengesetzt zum Uhrzeigersinn um eine horizontal angeordnete Achse 12. Der der Riemenscheibe 10 abgewandte Bereich des Transportsystems 1 ist nicht veranschaulicht, weil für das Verständnis der vorliegenden Erfindung nur der Aufbau der Vorrichtung 2 relevant ist, somit der Bereich des Transportsystems 1, der der Riemenscheibe 10 zugewandt ist. Die Umlaufgeschwindigkeit der Zahnriemen 8 ist konstant.

Auch die zweite, obere Transporteinrichtung 6 weist ein umlaufendes Fördermittel 13 auf, das als Zahnriemen ausgebildet ist. Dieses Fördermittel 13 ist auch nur für das der Riemenscheibe 10 zugewandte Ende des Transportsystems 1 veranschaulicht. Das umlaufende Fördermittel 13 bzw. der umlaufende Zahnriemen 14 wird im Bereich einer Riemenscheibe 14 umgelenkt. Das umlaufende Fördermittel 13 bzw. der umlaufende Zahnriemen 13 ist auf seiner Außenseite gleichfalls glatt ausgebildet und nimmt dort entsprechend Mitnehmer 15 auf, die als plattenförmige Elemente ausgebildet sind und senkrecht zum Fördermittel 13 bzw. Zahnriemen angeordnet sind. Im Bereich zwischen den beiden Transporteinrichtungen 5 und 6 sind die jeweiligen Mitnehmer 9 auf die obere Transporteinrichtung 5 hin gerichtet und die Mitnehmer 15 auf die untere Transporteinrichtung 5 hin gerichtet. Die Mitnehmer 9 und 15 sind in diesem Bereich parallel zueinander angeordnet. Der Mitnehmer 15 erstreckt sich über die Breite des umlaufenden Fördermittels 13, der jeweilige Mitnehmer 9 über die Breite des jeweiligen Zahnriemens 8.

Die Riemenscheibe 14 der oberen Transporteinrichtung 6 ist um eine parallel zur Achse 12 der Riemenscheibe 10 angeordnete Achse 16 drehbar.

Die obere Transporteinrichtung 6 ist oszillierend horizontal verfahrbar in Laufrichtung 4 bzw. entgegengesetzt zu dieser, zwischen einer in Figur 1 veranschaulichten mittleren Position der Transporteinrichtung 6 und einer in Figur 2 durch den Pfeil 17 veranschaulichten zurückgezogenen Position bzw. einer in Figur 3 durch den Pfeil 18 veranschaulichten vorgeschobenen Position.

Die Fördergeschwindigkeit des als Zahnriemen ausgebildeten umlaufenden Fördermittels 13 der zweiten Transporteinrichtung 6 entspricht in dem Bereich, in dem die aufgerichteten Schachteln 3 gefördert werden, mit der konstanten Umlaufgeschwindigkeit des Zahnriemens 8 der ersten Transporteinrichtung 5. Da sich der Weg des Fördermittels 13 beim Verfahren, somit bei der parallelen Ortsverlagerung der Achse 16 der Riemenscheibe 14 ändert, wird diese Wegänderung durch Veränderung der Umlenkung des Fördermittels 13 im Obertrum 28 der zweiten Transporteinrichtung 6 ausgeglichen.

Figur 1 veranschaulicht ferner, dass die Vorrichtung 2 einen Rotationsableger 19 mit einem gegenläufigen rotierenden Sauger 20 aufweist. Der Sauger 20 ist insbesondere als Vakuumsauger ausgebildet ist, zum Entnehmen der jeweiligen Schachtel 3 aus einem nicht veranschaulichten Magazin, zur Aufnahme von Schachteln 3 und zum Übergeben der Schachteln 3 in den Bereich des Transportsystems 1. Im Detail weist der Rotationsableger 19 eine Scheibe 21 auf, die um eine Achse 22 rotiert, die parallel zur Achse 12 angeordnet ist. Die Drehrichtung der Scheibe 21 ist durch den Pfeil 23 veranschaulicht und erfolgt im Uhrzeigersinn. In einem radial äußeren Bereich der Scheibe 21 ist in dieser der Sauger 20 um eine parallel zur Achse 22 angeordnete Achse 24 schwenkbar. Gemäß dem Pfeil 25 erfolgt die Schwenkung des Saugers 20 entgegen dem Uhrzeigersinn.

Die Scheibe 21 befindet sich seitlich neben der Anordnung der beiden Transporteinrichtungen 5, 6 in einem Bereich oberhalb der Riemenscheibe 10. Die obere Transorteinrichtung 6 ist in Laufrichtung 4 versetzt zur unteren Transporteinrichtung 5 angeordnet und es ist der Sauger 26 in dem Bereich oberhalb des Versatzes wirksam.

Die im Magazin befindlichen flach zusammengefalteten Schachteln 3 werden von dem Rotationsableger 19 mittels des Saugers 20 erfasst und, wie es insbesondere der Darstellung der Figur 4 zu entnehmen ist, von oben auf die untere Transporteinrichtung 5 mit dem dort befindlichen Mitnehmer 9 bzw. bei Berücksichtigung der beiden Zahnriemen 8 dieser Transporteinrichtung 5, die beiden Mitnehmer 9 übergeben. Unter der Einwirkung der Gewichtskraft der jeweiligen Schachtel 3 und der auf diese wirkenden Kräfte beim Übergeben mittels des Saugers 20 ist die jeweilige Schachtel 3, wie in Figur 4 veranschaulicht, bereits teilweise aufgerichtet, wenn sie mit deren nachlaufenden unteren Kante 26 die beiden Mitnehmer 9 kontaktiert. Aufgrund der Drehrichtung des Saugers 20 wird die Schachtel 3 gegenläufig am Fuß der beiden Mitnehmer 9 aufgerichtet. Die horizontal oszillierende obere Transporteinrichtung 6 wird in Laufrichtung 4 der Schachtel 3 so verschoben, dass der Sauger 20 und die gefaltete Schachtel 3 an der Umlenkung der oberen Transporteinrichtung 6 ohne Kontakt vorbeigeführt werden. Unmittelbar nach dem Auffalten der Schachtel in der unteren Transporteinrichtung 5 wird die obere Transporteinrichtung 6 entgegen der Laufrichtung 4 verschoben. Der Mitnehmer 15 dieser Transporteinrichtung 6 hält dann die obere, vorlaufende Kante 27 der aufgerichteten Schachtel 3. Die Schachtel 3 wird somit relativ zum Transportsystem 1 in Form gehalten und kann im weiteren Verfahren mit Produkten befüllt werden.

Bei der beschriebenen Vorrichtung ist somit die oszillierende Bewegung der zweiten, oberen Transporteinrichtung 6 mit der ersten, unteren Transporteinrichtung 5 synchronisiert, derart, dass die mit der jeweiligen Schachtel 3 zusammenwirkenden Mitnehmer 9, 15 beim Aufrichten eine Relativbewegung in Laufrichtung 4 der aufgerichteten Schachtel 3 ausführen. Die mit der jeweiligen Schachtel 3 zusammenwirkenden Mitnehmer 9, 15 führen bei Erreichen der aufgerichteten Position, wie es beispielsweise in Figur 5 veranschaulicht ist, keine Relativbewegung beim Fördern der Schachtel 3 in Laufrichtung 4 aus.

Die zweite, obere Transporteinrichtung 6 wird somit derart angesteuert, dass durch die Bewegung dieser Transporteinrichtung 6 in der Laufrichtung 4 eine Lücke zwischen den beiden Transporteinrichtungen 5, 6 zum Ablegen der jeweiligen Schachtel 3 in die erste, untere Transporteinrichtung 5 erzeugt wird. Diese Lücke wird durch die oszillierende Bewegung der zweiten Transporteinrichtung 6 entgegen der Laufrichtung 4 wieder geschlossen und die Schachtel 3 danach in Position gehalten, wie es in Figur 5 gezeigt ist.

Die Figuren 4 und 5 zeigen jeweils mit punktierter Linie die Position der oberen Transporteinrichtung 6, aus der diese in die in der Figur 4 bzw. 5 mit durchgezogenen Linien veranschaulichte jeweilige Position verfahren wird.

Eine der beiden Transporteinrichtungen 5, 6, insbesondere die obere Transporteinrichtung 6, sollte derart ansteuerbar sein, dass bei einem neuen Schachtelformat das Schachtelmaß in Laufrichtung 4 über den Abstand der mit der jeweiligen Schachtel 3 zusammenwirkenden Mitnehmer 9, 15 der Fördermittel 7, 13 angepasst wird.

## Patentansprüche

1. Vorrichtung (2) zum Aufrichten von gefalteten Schachteln (3) und zum Positionieren aufgerichteter Schachteln (3) in einem Transportsystem (1), **gekennzeichnet durch** eine ortsfeste, erste Transporteinrichtung (5) und eine in einer Laufrichtung (4) der aufgerichteten Schachteln (3) oszillierend verfahrbare zweite Transporteinrichtung (6), wobei die jeweilige Transporteinrichtung (5, 6) ein umlaufendes Fördermittel (7, 13) aufweist und die jeweilige Schachtel (3) nach deren Übergabe in den Bereich der Transporteinrichtung (5, 6) mittels Mitnehmern (9, 15) der beiden Fördermittel (7, 13) aufgerichtet wird und in dieser aufgerichteten Position mittels dieser Mitnehmer (9, 15) in Position gehalten wird, wobei die oszillierende Bewegung der zweiten Transporteinrichtung (6) mit der ersten Transporteinrichtung (5) synchronisiert ist, derart, dass die mit der jeweiligen Schachtel (3) zusammenwirkenden Mitnehmer (9, 15) beim Aufrichten einer Relativbewegung in Laufrichtung (4) der aufgerichteten Schachtel (3) ausführen.

2. Vorrichtung nach Anspruch 1, **dadurch gekennzeichnet, dass** die mit der jeweiligen Schachtel (3) zusammenwirkenden Mitnehmer (9, 15) nach Erreichen der aufgerichteten Position keine Relativbewegung beim Fördern dieser Schachtel (3) in Laufrichtung (4) der aufgerichteten Schachtel (3) ausführen.

3. Vorrichtung nach Anspruch 1 oder 2, **dadurch gekennzeichnet, dass** die erste Transporteinrichtung (5) eine untere Transporteinrichtung und die zweite Transporteinrichtung (6) eine obere Transporteinrichtung ist.

4. Vorrichtung nach einem der Ansprüche 1 bis 3, **dadurch gekennzeichnet, dass** die zweite Transporteinrichtung (6) derart ansteuerbar ist, dass durch die Bewegung dieser Transporteinrichtung (6) in der Laufrichtung (4) der aufgerichteten Schachtel (3) eine Lücke zwischen den beiden Transporteinrichtungen (5, 6), zum Ablegen der jeweiligen Schachtel (3) in die erste Transporteinrichtung (5), erzeugt wird.

5. Vorrichtung nach Anspruch 4, **dadurch gekennzeichnet, dass** die zweite Transporteinrichtung (6) derart ansteuerbar ist, dass die Lücke durch die oszillierende Bewegung der zweiten Transporteinrichtung (6) entgegen der Laufrichtung (4) der jeweiligen Schachtel (3) wieder geschlossen wird und diese Schachtel (3) dadurch in Position gehalten wird.

6. Vorrichtung nach einem der Ansprüche 1 bis 5, **dadurch gekennzeichnet, dass** mindestens eine der Transporteinrichtungen (5, 6) derart ansteuerbar ist, dass bei einem neuen Schachtelformat das Schachtelmaß in Laufrichtung der aufgerichteten Schachteln (3) über den Abstand der mit der jeweiligen Schachtel (3) zusammenwirkenden Mitnehmer (9, 15) der Fördermittel (7, 13) angepasst wird.

7. Vorrichtung nach einem der Ansprüche 1 bis 6, **dadurch gekennzeichnet, dass** diese ein Magazin zur Aufnahme der Schachteln (3) und einen Rotationsableger (19) mit einem gegenläufig rotierenden Sauger (20) zum Entnehmen der jeweiligen Schachtel (3) aus dem Magazin und Übergeben dieser Schachtel (3) in den Bereich der Transporteinrichtungen (5, 6) aufweist.

8. Vorrichtung nach einem der Ansprüche 1 bis 7, **dadurch gekennzeichnet, dass** die jeweilige Schachtel (3) entgegen der Laufrichtung (4) der aufgerichteten Schachtel (3) am Mitnehmer (9) der ersten Transporteinrichtung (5) aufgerichtet wird.

9. Vorrichtung nach einem der Ansprüche 1 bis 8, **dadurch gekennzeichnet, dass** die jeweilige Schachtel (3), entgegen der Laufrichtung (4) der aufgerichteten Schachtel (3), am Mitnehmer (15) der zweiten Transporteinrichtung (6) aufgerichtet wird.

10. Vorrichtung nach einem der Ansprüche 1 bis 9, **dadurch gekennzeichnet, dass** die jeweilige Schachtel (3) im Bereich diametral angeordneter, parallel zueinander verlaufender Kanten (26, 27) der Schachtel (3) mittels der Mitnehmer (9, 15) von erster Transporteinrichtung (5) und zweiter Transporteinrichtung (6) aufgerichtet wird.

11. Vorrichtung nach einem der Ansprüche 1 bis 10, **dadurch gekennzeichnet, dass** die Mitnehmer (9, 15) mit dem jeweiligen Fördermittel (7, 13) fest verbunden sind.

12. Vorrichtung nach einem der Ansprüche 1 bis 11, **dadurch gekennzeichnet, dass** der jeweilige Mitnehmer (9, 15) sich über die gesamte Breite des jeweiligen Fördermittels (7, 13) erstreckt.

13. Vorrichtung nach einem der Ansprüche 1 bis 12, **dadurch gekennzeichnet, dass** der jeweilige Mitnehmer (9, 15) als plattenförmiges Element ausgebildet ist, das senkrecht zum jeweiligen Fördermittel (7, 13) angeordnet ist.

14. Vorrichtung nach einem der Ansprüche 1 bis 13, **dadurch gekennzeichnet, dass** das jeweilige Fördermittel (7, 13) als Band, Kette bzw. Kettenanordnung, Gurt bzw. Gurtanordnung oder Zahnriemen bzw. Zahnriemenanordnung ausgebildet ist.

15. Vorrichtung nach einem der Ansprüche 1 bis 14, **dadurch gekennzeichnet, dass** die beiden Fördermittel (7, 13) die aufgerichtete Schachtel (3) beim Transport im Transportsystem (1) im Bereich abgewandter Schachtelflächen flächig kontaktieren.
